# EUROPÄISCHE PATENTSCHRIFT

(11) **EP 1 039 021 B1**
(45) Veröffentlichungstag und Bekanntmachung des Hinweises auf die Patenterteilung: **21.04.2004**
(21) Anmeldenummer: 00103284.6
(22) Anmeldetag: 18.02.2000
(51) Int. Cl.: D21D 5/16

(54) **Verfahren zum Nasssieben von Faserstoffsuspensionen in Drucksortierern und Drucksortierersieb**
Method for wet screening fibrous suspensions in pressure screens and pressure screen
Procédé de tammisage humide de suspensions fibreuses dans des tamis sous pression et tamis sous pression

(30) Priorität: 25.03.1999 DE 19913515; 09.04.1999 DE 19916038
(43) Veröffentlichungstag der Anmeldung: 27.09.2000
(73) Patentinhaber: Voith Paper Patent GmbH, 89522 Heidenheim (DE)
(72) Erfinder: Schabel, Samuel, Dr., 88212 Ravensburg (DE)

(56) Entgegenhaltungen:
- EP-A- 0 286 535
- EP-A- 0 499 154

## Beschreibung

Die Erfindung bezieht sich auf ein Verfahren gemäß dem Oberbegriff der Ansprüche 1 und 2 und auf ein Drucksortierersieb gemäß dem Oberbegriff des Anspruchs 5.

Eine wichtige Anwendung derartiger Verfahren und Vorrichtungen ist das Sortieren von Faserstoffsuspensionen. Dabei sollen die in der Suspension enthaltenen Fasern durch das Sieb hindurchtreten, während die nicht gewünschten festen Bestandteile an dem Spalt abgewiesen und aus dem Sieb wieder herausgeleitet werden. Dadurch, dass die Öffnungen eine im wesentlichen längliche Form haben, also Schlitze oder Spalten sind, werden faserige Teilchen leichter durchgelassen als die flächigen, auch wenn beide Arten in ähnlicher Größenordnung vorliegen sollten. Mit einer derartigen Sortiertechnologie ist daher ein sehr guter Ausscheidungseffekt von nicht faserigen Störstoffen aus Faserstoffsuspensionen möglich. Voraussetzung ist allerdings eine hohe Präzision der Schlitzform auf der ganzen Siebfläche. Ein anderer wichtiger Einsatz ist die Trennung von unterschiedlichen Fasern, insbesondere die Fraktionierung, z.B. auf Grund der Faserlänge oder Flexibilität.

Aus der Offenlegungsschrift DE 33 27 422 A1 sind Siebe oder Siebkörbe bekannt, bei denen die Sortierschlitze durch im wesentlichen parallele, gleichartige Profile, die mit quer laufenden Halterippen verbunden sind, gebildet werden. Dabei sind die Profile so ausgestaltet und angeordnet, dass die im Betrieb der Siebvorrichtung angeströmten Flächen der Profile eine schräge Kontur und dahinter eine Abrisskante aufweisen. Dadurch wird an der vorbeistreichenden Suspensionsströmung eine Ablenkung bewirkt, welche die Suspensionsströmung von dem Sortierschlitz ableitet, so dass sich Wirbel ausbilden, welche die Freihaltung der Sortierschlitze und den Siebdurchtritt der Fasern begünstigen.

In fast allen Fällen wird bei Verfahren der hier genannten Art auf einer Seite des Siebes ein dicht daran vorbeibewegter Räumer eingesetzt, der Druck- und Saugstöße erzeugt. Durch die kurzzeitigen Druck- und Saugstöße kehrt sich die Strömungsrichtung in der Sortieröffnung um. Die Freihaltung der Sortieröffnung wird dadurch gewährleistet, dass Faseransammlungen oder Partikel, die nicht hindurch gelangen können, entgegen der normalen Durchströmungsrichtung wieder zurückgefördert werden. Druck- und Saugstöße können auch direkt in die Suspension eingebracht werden, z.B. über Membranen.

Die genannten Vorrichtungen haben sich in vielen Anwendungen bewährt. Es ist aber dennoch nicht immer möglich, die Sortierschlitze zuverlässig frei zu halten und gleichzeitig die gewünschte hohe Durchlaufmenge durch die Siebschlitze zu führen.

In der US 4,898,665 wird eine Siebvorrichtung beschrieben, bei der im Einlaufbereich zu den Sieböffnungen jeweils stufenförmige Strömungsbarrieren ("obstacles") angebracht sind, die die anströmende Suspension anstauen. Sie decken die Sieböffnungen auch teilweise oder vollständig ab und erzeugen in der Strömung Turbulenzen. Die so am Ende der Strömungsbarriere erzeugten Wirbel sollen die Strömung direkt in die Sieböffnungen lenken. Die Strömungsbarrieren können aber auch zu Staupunkten auf der Sieboberfläche führen, an denen sich störende Ablagerungen festsetzen.

Der Erfindung liegt die Aufgabe zu Grunde, ein Verfahren bzw. eine Siebvorrichtung der angegebenen Art zu schaffen, mit der eine bessere Siebfreihaltung gelingt, bei gleichzeitig gutem Reinigungseffekt und hohem Siebdurchsatz.

Diese Aufgabe wird durch die im Kennzeichen des Anspruchs 1, 2 bzw. des Anspruchs 5 genannten Maßnahmen erfüllt.

Durch die in diesen Ansprüchen beschriebenen Maßnahmen wird die sich im Einlaufbereich der Sieböffnungen befindende Strömung vorteilhaft ausgebildet. Mit Hilfe der erzeugten Umlenkung wird die Rückströmung nicht vom Abrisswirbel "eingefangen", sondern strömt gegen dessen Richtung direkt an der stromabwärts folgenden Stimfläche des Siebes vorbei. Dabei ist dieser Bereich des Siebes so gestaltet, dass die Spülung der besagten Stirnfläche bis zur stromabwärts folgenden nächsten Sieböffnung erfolgt. Es kann auch sein, dass beim Wechsel der Durchströmungsrichtung im Einlaufbereich Mikrowirbel entstehen, deren Drehrichtung entgegengesetzt der des Abrisswirbels ist oder dass sogar die Drehrichtung des Abrisswirbels umgekehrt wird. Durch diese erfindungsgemäße Maßnahme werden z.B. Fasern, die eventuell an der Sieboberfläche anhaften, von einer anderen Seite angeströmt, was ihre Ablösung von der Sieboberfläche fördert. Solche Rückstände stammen aus der Phase der Vorströmung. Das gleiche gilt auch für abzuscheidende Störstoffe, insbesondere wenn sie zum Kleben neigen (Stickies).

Besonders geeignet für das Verfahren sind schlitzförmige Sieböffnungen. Bei diesen ist ein möglicher Vorteil des Verfahrens besonders effektiv erzielbar. Es wurde nämlich festgestellt, dass der Langfasergehalt im Siebdurchlauf (Gutstoff) im Vergleich zu herkömmlichen Sieben erhöht wird. Somit wird ein spezielles Problem der Schlitzsortierung, nämlich der Langfaserverlust, leichter lösbar. Es sind aber auch andere Formen, z.B. Rundbohrungen mit Umlenkungselementen, die eine Wirbelumkehrung bewirken können, denkbar.

Der zur Ausgestaltung, z.B. an den Profilstäben erforderliche Mehraufwand lässt sich in engen Grenzen halten. Wie bereits erwähnt und an sich auch bekannt, besteht die Möglichkeit, derartige Vorrichtungen dadurch herzustellen, dass Profilstäbe nebeneinander angeordnet durch Befestigungselemente, z.B. Ringe fixiert werden. In der Regel genügt dann zur Ausführung der Erfindung die Auswahl eines anderen Profiles. Dabei muss zwar eventuell von Normprofilen abgegangen werden, bei der großen Anzahl der herzustellenden Siebe kann das aber in Kauf genommen werden. Die neuen Profile können ohne Änderung zumeist für Siebe unterschiedlichster Größe eingesetzt werden.

Verwendet man als Rohstück für die Stäbe gezogene Profile, etwa aus Stahl oder einer Stahllegierung, so sind auch spezielle Querschnittsformen wirtschaftlich und präzise herstellbar.

Natürlich kann auch durch nachträgliche Bearbeitung der Oberfläche an den bereits hergestellten Sieben das zur Erfindung erforderliche Profil erzeugt werden.

Zylindrische Siebe der hier betrachteten Art werden entweder zentrifugal oder zentripetal durchströmt. Die an sich geläufigen Begriffe bedeuten zentrifugal = radial von innen nach außen durchströmt, zentripetal = radial von außen nach innen. Nicht immer wird dadurch auch die Position der Siebräumer bestimmt. Es gibt bekanntlich Siebräumung auf der Gutstoffseite und Siebräumung auf der Zulaufseite. Die Erfindung wird mit Vorteil angewendet, wenn ein Räumer auf der Zulaufseite ist.

Die Erfindung wird erläutert an Hand von Zeichnungen; dabei zeigen:
- Fig. 1: Strömungsverhältnisse am Einlauf des Drucksortierersiebes gemäß dem Stand der Technik;
- Fig. 2: Strömungsverhältnisse bei der Durchführung des erfindungsgemäßen Verfahrens;
- Fig. 3: Teil eines erfindungsgemäßen Drucksortierersiebes im Schnitt;
- Fig. 4: einen zylindrischen Siebkorb;
- Fig. 5: Variante, perspektivisch gezeichnet;
- Fig. 6: eine weitere Variante im Schnitt;
- Fig. 7: eine Variante mit runden Sieböffnungen;
- Fig. 8: Details des Einlaufbereiches;
- Fig. 9: eine Variation der Strömungsverhältnisse.

Die Fig. 1 zeigt den Stand der Technik an Hand einer schematischen Skizze. Das Sieb weist Sortierschlitze 3' auf, die zwischen parallel angeordneten Stäben 2' gebildet werden. Dabei sind die Strömungslinien in zwei verschiedenen Strömungssituationen durch Freihandpfeile dargestellt. Der rechts gezeichnete Sortierschlitz wird von der Suspension von der Einlaufseite der Sieböffnung zur Auslaufseite in der Schlitzdurchströmungsrichtung S durchströmt. Bei dieser Strömungsrichtung erfüllt das Sieb den eigentlichen Zweck, nämlich einen Teil der Suspension, welche fein genug ist, die Sortierschlitze 3' passieren zu können, in den Durchlauf A zu fördern, während ein anderer Teil als Überlauf zurückgehalten wird. Dabei bilden sich auf Grund der Anströmungsrichtung und der Profilform der Sortierstäbe rechtsdrehende Abrisswirbel 16 aus. Bei dieser Form der Strömung ist es nicht zu vermeiden, dass ein Staupunkt 13 zwischen dem Wirbel und der weiteren Abströmung entsteht. Dieser ist symbolisch durch eine kleine Ablagerung gekennzeichnet. Die Durchströmung der Sieböffnung erfolgt zunächst auf Grund des ständig anliegenden Überdruckes. Bekanntlich werden außerdem durch die Bewegung eines Räumers 12 Saugimpulse erzeugt. Die Verhältnisse beim Saugimpuls sind an dem links gezeichneten Sortierschlitz zu erkennen. Die Strömung im Sortierschlitz selbst ist kurzzeitig nach oben gerichtet, also gegen die eigentliche Produktionsströmung. Durch den Saugimpuls wird der rechtsdrehende Abrisswirbel 16 aufrechterhalten.

Anders sind die Verhältnisse bei dem in Fig. 2 gezeigten Beispiel, welches erfindungsgemäß geänderte Stäbe 2 aufweist, die z. B. die in Anspruch 4 gezeigten Bedingungen erfüllen. Es ist erkennbar, dass Maßnahmen gefunden und angewendet wurden, mit denen sich an dem links gezeigten Sortierschlitz der rechtsdrehende Abrisswirbel 16 umgehen lässt. Es kann sich auch ein linksdrehender Wirbel 17 bilden. Die Gefahr, dass sich Ablagerungen im Einlaufbereich bilden, wird wesentlich verringert, also die Räumwirkung entscheidend verbessert. Die Rückströmung kann direkt und ungehindert an der Stirnfläche 4 entlang fließen und dabei auch den Staupunkt 13 (der Vorströmungsphase) frei spülen.

In Fällen, bei denen sich der Räumer 12 auf der Durchlaufseite des Siebes befindet (hier nicht gezeichnet), führt statt eines Saugimpulses ein Druckimpuls zur Umkehrung der Strömungsrichtung in der Sieböffnung. Auch hier ist die Erfindung anwendbar.

Als Beispiel für ein erfindungsgemäßes Drucksortierersieb zeigt die Fig. 3 den Teil eines solchen Siebes etwas detaillierter im Schnitt. Dabei handelt es sich hier wieder um ein Stabsieb, bei dem die Sortierschlitze 3 zwischen Stäben 2 gebildet werden, die in ein Verstärkungselement 1 eingesetzt sind. Das Profil der Stäbe ist vereinfacht gezeichnet, z.B. ohne die üblichen Abrundungen. Bei Betrieb der Vorrichtung strömt der akzeptierte Teil der Suspension als Siebdurchlauf durch den Sortierschlilz 3 in der Schlitzdurchströmungsrichtung S, in dem hier gezeigten Beispiel von oben nach unten. Die Siebflächen 5 bzw. 5' sind die fiktiven Verbindungsflächen der Stäbe 2 auf der Zulauf- bzw. Ablaufseite des Siebes. Die Stäbe 2 haben auf der Zulaufseite Stirnflächen 4 und auf der Ablaufseite Stirnflächen 4'. Die Stirnflächen 4 der Zulaufseite werden mit einem vorderen Abschluss 7 und einem hinteren Abschluss 8 begrenzt. Nach dem Passieren der zulaufseitigen Stirnfläche 4 in Anströmrichtung R, also an ihrem hinteren Abschluss 8, bildet die Suspension einen Wirbel mit einer Achse, die etwa in Längsrichtung der Sortierschlitze 3 liegt. Dadurch wird die Räumungswirkung im Betrieb des Drucksortierers verbessert.

Erfindungsgemäß sind die Stirnflächen 4 an ihrem hinteren Abschluss 8 mit Verlängerungen 6 versehen. Diese sind so ausgebildet, dass sie nicht nur den Sortierschlitz 3 abdecken, sondern darüber hinaus auch den vorderen Abschluss 7 des dem Sortierschlitz 3 folgenden Stabes 2. Dabei hat die Abdeckung der Stirnfläche 4 des folgenden Stabes, parallel zur Stirnfläche gemessen, die Länge b. Die Verlängerung 6 weist eine dem vorderen Abschluss 7 des benachbarten Stabes zugewandte Unterseite 9 auf. Dabei stehen diese Unterseite 9 und der vordere Abschluss 7 der Stirnfläche 4 in einem Winkel α zueinander, welcher zwischen 3 und 45° liegt, vorzugsweise zwischen 8° und 25° beträgt. Durch die Wahl des Winkels a wird auch gewährleistet, dass sich der Strömungsquerschnitt, in Vorströmrichtung gesehen, erweitert. Das heißt, in der Gegenrichtung, also der Richtung der Rückströmung, wird die Suspension beschleunigt, was günstig ist für die Auflösung und Abspülung von Ansammlungen.

In Fällen, in denen das Sieb nicht durch Stäbe aufgebaut ist, sondern z.B. durch Schlitzen eines vorher geschlossenen Sieb-Rohlings, können die Verlängerungen 6 z.B. durch nachträgliches plastisches Verformen so ausgebildet werden, dass sie ebenfalls den Sortierschlitz 3 und den benachbarten Bereich des Siebkörpers abdecken.

Die für die Siebcharakteristik entscheidende Schlitzweite w bildet sich, wie am zweiten und dritten Sortierstab dargestellt, zwischen Unterseite 9 der Verlängerung 6 und Stirnfläche 4 des benachbarten Stabes aus. Die Stirnflächen 4 sind hier in Anströmrichtung R ansteigend mit einem Neigungswinkel β gegenüber der Siebfläche 5 geneigt, wodurch die anströmende Suspension gegen die Schlitzdurchströmungsrichtung S abgelenkt wird. Infolge dieser Schrägstellung ergibt sich am hinteren Abschluss 8 eines stromaufwärtigen Stabes eine senkrecht zur Siebfläche 5 gemessene Differenz h zur Stirnfläche 4 des benachbarten Stabes. Das durch diese Differenz h gebildete Volumen fördert die erwünschten Wirbel.

In der Regel verlaufen die Verlängerungen 6 gleichmäßig über die ganze Länge der Stäbe, so dass also überall gleiche Strömungsbedingungen herrschen. Es ist aber auch denkbar, statt einer durchgehenden Verlängerung eine Vielzahl kleiner Verlängerungen anzubringen, z.B. um vorteilhafte Querwirbel zu erzeugen. Eine weitere Möglichkeit liegt darin, den Überstand der Verlängerungen unterschiedlich zu machen. Da im Betrieb des Drucksortierers längs der Stäbe unterschiedliche Feststoff- insbesondere Störstoffkonzentrationen auftreten, bietet eine Änderung der Form oder Größe der Verlängerungen eine zusätzliche Optimierungsmöglichkeit.

Das erfindungsgemäße Drucksortierersieb 14 kann gemäß Fig. 4 als zylindrischer Siebkorb ausgeführt sein, der durch mehrere ringförmige Verstärkungselemente 1 zusammengehalten wird. Die Darstellung zeigt nur einen Teil der vorhandenen Stäbe 2 und ohne dass die Verlängerungen erkennbar sind.

In der Fig. 5 ist der Teil eines erfindungsgemäßen Drucksortierersiebes perspektivisch dargestellt. Man erkennt wiederum eines der Verstärkungselemente 1, in das die Stäbe 2' eingesetzt sind. Dabei weist das Profil der Stäbe auf der in die Verstärkungselemente 1 eingesetzten Seite Verdickungen auf. Diese spezielle Form hängt mit der Herstellung zusammen. Dabei sind die Vertiefungen 10 in den Verstärkungselementen 1 beim Einlegen der Stäbe 2' so weit geöffnet, dass die Stäbe leicht eingefügt werden können. Durch eine anschließende plastische Verformung der Verstärkungselemente 1 werden die Vertiefungen verengt und die Stäbe eingeklemmt. Das fertige Sieb ist dann mit einwandfrei fixierten Stäben ausgestattet.

Die Stäbe 2" gemäß Fig. 6 sind an der Unterseite 9 der Verlängerungen 6 mit Distanznasen 11 versehen. Dadurch ist die Spaltweite besonders präzise einzuhalten. In Längserstreckung der Stäbe 2" gesehen können die Distanznasen weit auseinanderstehen, z.B. ca. 200 mm. In Fällen, in denen aus siebtechnologischen Gründen relativ kurze Schlitze, z.B. 0,5 bis 2 mm, gewünscht werden, bietet sich diese Lösung mit entsprechend vielen Distanznasen an.

Fig. 7 zeigt eine Ausführungsform, bei der das Drucksortierersieb 14 mit runden Sieböffnungen 15 versehen ist. Die Umkehrung der Wirbeldrehrichtung erfolgt durch die Verlängerungen 6'.

In Fig. 8 sind die geometrischen Verhältnisse an der Einströmseite des Siebes etwas detaillierter dargestellt. Ähnlich wie in Fig. 6 ist hier wiederum die Unterseite 9 der Verlängerungen 6 gegenüber der Siebfläche 5 mit einem Neigungswinkel y versehen, also nicht parallel zu dieser, wobei die Neigung zwischen 2° und 40° liegt. Auch die Stirnfläche 4 selbst ist gegenüber der Siebfläche 5 geneigt. Dieser Neigungswinkel β sollte zwischen 5 und 50° liegen. Es bildet sich also ein schräg gerichteter Kanal an einer schrägen Stirnfläche 4 aus, was die gewünschte Spülung der Stirnflächen auch bei ungünstigen Verhältnissen gewährleistet.

Fig. 9 zeigt eine besonders starke Auswirkung der erfindungsgemäßen Maßnahmen, nämlich dass der rechtsdrehende Abrisswirbel 16 bei Rückströmung in einen linksdrehenden Wirbel 17 umgewandelt wird.

## Patentansprüche

1. Verfahren zum Nasssieben von Faserstoffsuspensionen in einem Drucksortierer,
- bei dem diese entlang einem mit Sieböffnungen versehenen Sieb geführt wird, wodurch an der Einströmseite in das Sieb Abrisswirbel (16) entstehen,
- bei dem durch die Sieböffnungen ein Teil der Faserstoffsuspension als Durchlauf (A) hindurchtritt und der andere Teil als Überlauf abgewiesen wird, und
- bei dem mit Hilfe von relativ zum Sieb bewegten Räumern (12) Druckoder Saugstöße an den Sieböffnungen derart erzeugt werden, dass darin Vorund Rückströmungen entstehen,
**dadurch gekennzeichnet,**
**dass** die Einströmseite des Siebes so gestaltet ist, dass durch die Rückströmung die Strömungsrichtung des Abrisswirbels (16) umgekehrt wird,
wobei die Rückströmung den Teil des Siebes spült, der zwischen der betreffenden Sieböffnung und der stromabwärtig folgenden liegt.

2. Verfahren zum Nasssieben von Faserstoffsuspensionen in einem Drucksortierer,
- bei dem diese entlang einem mit Sieböffnungen versehenen Sieb geführt wird, wodurch an der Einströmseite in das Sieb Abrisswirbel (16) entstehen,
- bei dem durch die Sieböffnungen ein Teil der Faserstoffsuspension als Durchlauf (A) hindurchtritt und der andere Teil als Überlauf abgewiesen wird, und
- bei dem mit Hilfe von relativ zum Sieb bewegten Räumern (12) Druckoder Saugstöße an den Sieböffnungen derart erzeugt werden, dass darin Vorund Rückströmungen entstehen,
**dadurch gekennzeichnet,**
**dass** die Rückströmung beim Austritt aus der Sieböffnung so umgelenkt wird, dass ihre Strömungsrichtung umgekehrt verläuft wie die Umfangsströmung des Abrisswirbels (16), und dass die Rückströmung den Teil des Siebes vollständig spült, der zwischen der betreffenden Sieböffnung und der stromabwärts folgenden Sieböffnung liegt.

3. Verfahren nach Anspruch 1 oder 2,
**dadurch gekennzeichnet,**
**dass** die Sieböffnungen als Sortierschlitze (3) ausgebildet sind, deren Längserstreckung sich im wesentlichen quer zur Bewegungsrichtung (R) des Räumers (12) erstreckt und dass die Achse der erzeugten Abrisswirbel etwa parallel zu den Sortierschlitzen (3) verläuft.

4. Verfahren nach Anspruch 1, 2 oder 3,
**dadurch gekennzeichnet,**
**dass** die Spülung des Siebes auf der dem Räumer (12) zugewandten Seite des Siebes erfolgt.

5. Drucksortierersieb zum Nasssieben von Faserstoffsuspensionen mit einer Vielzahl von im wesentlichen parallel ausgerichteten Sortierschlitzen (3), durch die der beim Nasssieben akzeptierte Teil der Faserstoffsuspension hindurchtritt, welches zwischen den Sortierschlitzen (3) Stirnflächen (4, 4') aufweist mit jeweils einem vorderen Abschluss (7) und einem hinteren Abschluss (8), wobei die Stirnflächen (4, 4') am hinteren Abschluss (8) mit Verlängerungen (6) versehen sind,
welche jeweils einen benachbarten Sortierschlitz (3) und darüber hinaus einen Teil des vorderen Abschlusses (7) der diesem Sortierschlitz (3) benachbarten Stirnfläche (4) auf eine Länge (b) von mindestens 0,5 mm abdecken,
**dadurch gekennzeichnet,**
**dass** die Stirnfläche (4) am vorderen Abschluss (7) und die diesem zugewandte Unterseite (9) der Verlängerung (6) in einem Winkel (α) zwischen 3° und 45°, vorzugsweise 5° bis 25° zueinanderstehen und
**dass** die Stirnfläche frei ist von Kanten, durch die sich im Betrieb zusätzliche Staupunkte bilden würden.

6. Drucksortierersieb nach Anspruch 5,
**dadurch gekennzeichnet,**
**dass** die Länge (b) mindestens 1 mm beträgt.

7. Drucksortierersieb nach Anspruch 5 oder 6,
**dadurch gekennzeichnet,**
**dass** die Verlängerungen (6) an den zulaufseitigen Stimflächen (4) liegen, an denen bei Betrieb des Drucksortierers die Suspension in den Sortierschlitz einströmt.

8. Drucksortierersieb nach Anspruch 5, 6 oder 7,
**dadurch gekennzeichnet,**
**dass** der hintere Abschluss (8) an der Seite der Stimfläche (4) liegt, die bei Betrieb des Drucksortierers bezüglich der Anströmung (R) der Faserstoffsuspension an das Sieb stromabwärts liegt.

9. Drucksortierersieb nach Anspruch 5, 6, 7 oder 8,
**dadurch gekennzeichnet,**
**dass** die Stirnflächen (4) gegen die Siebfläche (5) mit einem Neigungswinkel (β) zwischen 5° und 50°, vorzugsweise 10° bis 30°, geneigt sind.

10. Drucksortierersieb nach einem der Ansprüche 5 bis 9,
**dadurch gekennzeichnet,**
**dass** die zur Sieböffnung weisende Unterseite (9) der Verlängerung (6) zur Siebfläche (5) einen Neigungswinkel (γ) zwischen 2° bis 40°, vorzugsweise 5° bis 25° aufweist.

11. Drucksortierersieb nach einem der Ansprüche 5 bis 10,
**dadurch gekennzeichnet,**
**dass** Sortierschlitze (3) zwischen Stäben (2, 2', 2'') gebildet weden, die aus Profilen bestehen und in Verstärkungselementen (1) fixiert sind, wobei die Verstärkungselemente (1) Vertiefungen (10) zur Aufnahme der Stäbe (2, 2', 2'') aufweisen und mehrere oder alle an dem Sieb vorhandenen Stäbe (2, 2', 2'') verbinden.

12. Drucksortierersieb nach Anspruch 11,
**dadurch gekennzeichnet,**
**dass** die Stäbe (2, 2', 2'') in den Verstärkungselementen (1) durch Spannungen infolge von plastischer Verformung der Verstärkungselemente (1) fixiert sind.

13. Drucksortierersieb nach Anspruch 11 oder 12,
**dadurch gekennzeichnet,**
**dass** die Unterseiten (9) der Verlängerungen (6) mehrere über die , Längserstreckung der Stäbe (2'') verteilte Distanznasen (11) aufweisen, die sich auf die jeweils benachbarten Stirnflächen (4) abstützen.

14. Drucksortierersieb nach Anspruch 11, 12 oder 13,
**dadurch gekennzeichnet,**
**dass** die Verstärkungselemente (1) als Ringe ausgebildet sind, so dass das Sieb ein zylindrischer Siebkorb ist.

15. Drucksortierersieb nach Anspruch 14,
**dadurch gekennzeichnet,**
**dass** Verstärkurigselemente (1) und Stäbe (2, 2', 2'') in zueinander parallelen Ebenen angeordnet sind, so dass das Sieb ein Plansieb ist.

16. Drucksortierersieb nach einem der Ansprüche 5 bis 15,
**dadurch gekennzeichnet,**
**dass** die Siebweite (w) zwischen 0,08 und 2 mm beträgt.

17. Drucksortierersieb nach einem der Ansprüche 5 bis 16,
**dadurch gekennzeichnet,**
**dass** sich die Verlängerungen (6) im wesentlichen über die ganze Länge der Sortierschlitze (3) erstrecken.

18. Drucksortierersieb nach einem der Ansprüche 5 bis 16,
**dadurch gekennzeichnet,**
**dass** die Verlängerungen (6) in Längsrichtung der Sortierschlitze (3) vielfach unterteilt sind.

19. Drucksortierersieb nach einem der Ansprüche 5 bis 18,
**dadurch gekennzeichnet,**
**dass** die Form der Verlängerungen (6) längs der Sortierschlitze (3) uneinheitlich ist.

20. Drucksortierersieb nach einem der Ansprüche 5 bis 19,
**dadurch gekennzeichnet,**
**dass** die Länge der Sortierschlitze (3) nicht größer als 10 mm ist.

## Claims

1. A method for wet screening pulp suspensions in a pressure grader,
- in which said suspension is guided along a screen provided with screen openings, which causes breakaway eddies (16) to form on the inflow side into the screen,
- in which a portion of the pulp suspension passes through the screen openings as underflow (A) and the other portion is rejected as overflow, and
- in which with the aid of clearers (12) moving relative to the screen pressure or suction pulses are produced at the screen openings such that pre- and backflows are produced therein,
**characterised in that**
the inflow side of the screen is designed such that the direction of flow of the breakaway eddy (16) is reversed by the backflow,
the backflow rinsing that portion of the screen which is located between the screen opening in question and the following one downstream.

2. A method for wet screening pulp suspensions in a pressure grader,
- in which said suspension is guided along a screen provided with screen openings, which causes breakaway eddies (16) to form on the inflow side into the screen,
- in which a portion of the pulp suspension passes through the screen openings as underflow (A) and the other portion is rejected as overflow, and
- in which with the aid of clearers (12) moving relative to the screen pressure or suction pulses are produced at the screen openings such that pre- and backflows are produced therein,
**characterised in that**
the backflow upon emerging from the screen opening is deflected such that its direction of flow is reversed like the peripheral flow of the breakaway eddy (16), and that the backflow completely rinses that portion of the screen which lies between the screen opening in question and the following screen opening downstream.

3. A method according to Claim 1 or 2, **characterised in that** the screen openings are in the form of grading slots (3), the longitudinal extent of which is substantially transversely to the direction of movement (R) of the clearer (12) and that the axis of the breakaway eddies produced extends approximately parallel to the grading slots (3).

4. A method according to Claim 1, 2 or 3, **characterised in that** the rinsing of the screen takes place on the side of the screen facing the clearer (12).

5. A pressure grader screen for wet screening pulp suspensions, with a plurality of grading slots (3) oriented substantially parallel, through which the portion of the pulp suspension accepted during the wet screening passes, which has end faces (4, 4') between the grading slots (3) each with a front closure (7) and a rear closure (8), the end faces (4, 4') on the rear closure (8) being provided with extensions (6),
which each cover an adjacent grading slot (3) and furthermore a portion of the front closure (7) of the end face (4) adjacent to this grading slot (3) over a length (b) of at least 0.5 mm,
**characterised in that**
the end face (4) on the front closure (7) and the underside (9) of the extension (6) which faces said closure are at an angle (α) of between 3° and 45°, preferably 5° to 25°, and
that the end face is free of edges which would form additional stagnation points in operation.

6. A pressure grader screen according to Claim 5, **characterised in that** the length (b) is at least 1 mm.

7. A pressure grader screen according to Claim 5 or 6, **characterised in that** the extensions (6) are located on the inlet-side end faces (4), at which the suspension flows into the grading slot upon operation of the pressure grader.

8. A pressure grader screen according to Claim 5, 6 or 7, **characterised in that** the rear closure (8) is located on the side of the end face (4) which lies downstream upon operation of the pressure grader with respect to the approach flow (R) of the pulp suspension on to the screen.

9. A pressure grader screen according to Claim 5, 6, 7 or 8, **characterised in that** the end faces (4) are inclined towards the screen surface (5) at an angle of inclination (β) of between 5° and 50°, preferably 10° to 30°.

10. A pressure grader screen according to one of Claims 5 to 9, **characterised in that** the underside (9) of the extension (6) to the screen surface (5) which points towards the screen opening has an angle of inclination (γ) of between 2° and 40°, preferably 5° to 25°.

11. A pressure grader screen according to one of Claims 5 to 10, **characterised in that** grading slots (3) are formed between bars (2, 2', 2") which consist of profiles and are fastened in reinforcing elements (1), the reinforcing elements (1) having recesses (10) for receiving the bars (2, 2', 2") and connecting some or all of the bars (2, 2', 2") present on the screen.

12. A pressure grader screen according to Claim 11, **characterised in that** the bars (2, 2', 2") are fastened in the reinforcing elements (1) by stresses resulting from plastic deformation of the reinforcing elements (1).

13. A pressure grader screen according to Claim 11 or 12, **characterised in that** the undersides (9) of the extensions (6) have a plurality of spacer noses (11) distributed over the longitudinal extent of the bars (2"), which noses are supported on the respective adjacent end faces (4).

14. A pressure grader screen according to Claim 11, 12 or 13, **characterised in that** the reinforcing elements (1) are in the form of rings, so that the screen is a cylindrical screen basket.

15. A pressure grader screen according to Claim 14, **characterised in that** reinforcing elements (1) and bars (2, 2', 2") are arranged in planes parallel to one another, so that the screen is a flat screen.

16. A pressure grader screen according to one of Claims 5 to 15, **characterised in that** the screen width (w) is between 0.08 and 2 mm.

17. A pressure grader screen according to one of Claims 5 to 16, **characterised in that** the extensions (6) extend substantially across the entire length of the grading slots (3).

18. A pressure grader screen according to one of Claims 5 to 16, **characterised in that** the extensions (6) are subdivided many times in the longitudinal direction of the grading slots (3).

19. A pressure grader screen according to one of Claims 5 to 18, **characterised in that** the form of the extensions (6) along the grading slots (3) is non-uniform.

20. A pressure grader screen according to one of Claims 5 to 19, **characterised in that** the length of the grading slots (3) is no greater than 10 mm.

## Revendications

1. Procédé pour le tamisage humide de suspensions fibreuses dans un trieur sous pression,
- dans lequel ces suspensions sont guidées le long d'un tamis pourvu d'ouvertures de tamis, de sorte qu'il se forme des turbulences d'arrachement (16) du côté entrée dans le tamis,
- dans lequel une partie de la suspension fibreuse passe à travers les ouvertures de tamis sous la forme de passage (A) et l'autre partie est rejetée comme trop-plein, et
- dans lequel les à-coups de pression ou d'aspiration sont générés sur les ouvertures de tamis à l'aide de racleurs (12) déplacés par rapport au tamis de telle sorte qu'il se forme à l'intérieur des écoulements aller et des écoulements retour,
**caractérisé en ce que**
le côté entrée du tamis est conçu de telle sorte que le sens d'écoulement de la turbulence d'arrachement (16) est inversé par l'écoulement retour,
l'écoulement retour lavant la partie du tamis qui se trouve entre l'ouverture de tamis concernée et l'ouverture suivante côté aval.

2. Procédé pour le tamisage humide de suspensions fibreuses dans un trieur sous pression
- dans lequel celles-ci sont guidées le long d'un tamis pourvu d'ouvertures de tamis, de sorte que des turbulences d'arrachement (16) se forment du côté entrée dans le tamis,
- dans lequel une partie de la suspension fibreuse passe à travers les ouvertures de tamis sous la forme de passage (A) et l'autre partie est rejetée comme trop-plein, et
- dans lequel les à-coups de pression ou d'aspiration sont générés sur les ouvertures de tamis à l'aide de racleurs (12) déplacés par rapport au tamis de telle sorte que des écoulements aller et des écoulements retour se forment à l'intérieur,
**caractérisé en ce que**
l'écoulement retour est dévié lors de la sortie de l'ouverture de tamis de telle sorte que son sens d'écoulement est inversé comme l'écoulement périphérique de la turbulence d'arrachement (16), et **en ce que** l'écoulement retour lave complètement la partie du tamis qui se trouve entre l'ouverture de tamis concernée et l'ouverture de tamis suivante côté aval.

3. Procédé selon la revendication 1 ou 2,
**caractérisé en ce que**
les ouvertures de tamis sont conçues comme des fentes de triage (3), dont l'étirement longitudinal s'étend sensiblement transversalement au sens de déplacement (R) du racleur (12) et **en ce que** l'axe des turbulences d'arrachement générées est à peu près parallèle aux fentes de triage (3).

4. Procédé selon la revendication 1, 2 ou 3
**caractérisé en ce que**
le lavage du tamis s'effectue sur le côté du tamis, tourné vers le racleur (12).

5. Tamis à trieur sous pression pour le tamisage humide de suspensions fibreuses avec un grand nombre de fentes de triage (3) orientées sensiblement parallèlement, par lesquelles passe la partie acceptée de la suspension fibreuse lors du tamisage humide, laquelle partie présente des surfaces frontales (4, 4') entre les fentes de triage (3) avec respectivement une. fermeture (7) avant et une fermeture (8) arrière, les surfaces frontales (4,4') étant pourvues sur la fermeture (8) arrière de prolongements (6), qui recouvrent respectivement une fente de triage (3) voisine et d'autre part une partie de la fermeture (7) avant de la surface frontale (4) voisine de cette fente de triage (3) sur une longueur (b) d'au moins 0,5 mm,
**caractérisé en ce que**
la surface frontale (4) sur la fermeture (7) avant et la face inférieure (9) , tournée vers cette dernière, du prolongement (6) sont disposées de façon réciproque en formant un angle (α) compris entre 3° et 45°, de préférence entre 5° et 25°, et **en ce que** la surface frontale est exempte d'arêtes par lesquelles des points de retenue supplémentaires se formeraient lors de l'exploitation.

6. Tamis à trieur sous pression selon la revendication 5,
**caractérisé en ce que,**
la longueur (b) est d'au moins 1 mm.

7. Tamis à trieur sous pression selon la revendication 5 ou 6,
**caractérisé en ce que**
les prolongements (6) sont disposés sur les surfaces frontales (4) côté entrée, sur lesquelles la suspension entre dans la fente de triage lors du fonctionnement du trieur sous pression.

8. Tamis à trieur sous pression selon la revendication 5, 6 ou 7,
**caractérisé en ce que**
la fermeture (8) arrière est située sur le côté de la surface frontale (4), qui se trouve lors du fonctionnement du trieur sous pression en aval du tamis par rapport à l'écoulement d'arrivée (R) de la suspension fibreuse.

9. Tamis à trieur sous pression selon la revendication 5, 6, 7 ou 8,
**caractérisé en ce que**
les surfaces frontales (4) sont inclinées par rapport à la surface de tamis (5) avec un angle d'inclinaison (β) compris entre 5° et 50°, de préférence entre 10° et 30°.

10. Tamis à trieur sous pression selon l'une quelconque des revendications 5 à 9,
**caractérisé en ce que**
le côté inférieur (9), dirigé vers l'ouverture de tamis, du prolongement (6) présente par rapport à la surface de tamis (5) un angle d'inclinaison (γ) compris entre 2° et 40°, de préférence entre 5° et 25°.

11. Tamis à trieur sous pression selon l'une quelconque des revendications 5 à 10,
**caractérisé en ce que**
des fentes de triage (3) sont formées entre des baguettes (2, 2', 2") qui se composent de profilés et sont fixées dans des éléments de renfort (1), les éléments de renfort (1) présentant des cavités (6) pour le logement des baguettes (2, 2', 2") et relient plusieurs ou toutes les baguettes présentes (2, 2', 2") sur le tamis.

12. Tamis à trieur sous pression selon la revendication 11,
**caractérisé en ce que**
les baguettes (2, 2', 2") sont fixées dans les éléments de renfort (1) par des tensions dues à la déformation plastique des éléments de renfort (1).

13. Tamis à trieur sous pression selon la revendication 11 ou 12,
**caractérisé en ce que**
les côtés inférieurs (9)' des prolongements (6) présentent plusieurs ergots d'espacement (11) répartis sur l'extension longitudinale dés baguettes (2"), qui s'appuient sur les surfaces frontales (4) respectivement voisines.

14. Tamis à trieur sous pression selon la revendication 11, 12 ou 13,
**caractérisé en ce que**
les éléments de renfort (1) sont conçus comme des bagues, de sorte que le tamis est un panier de tamis cylindrique.

15. Tamis à trieur sous pression selon la revendication 14,
**caractérisé en ce que**
des éléments de renfort (20) et des baguettes (2, 2', 2") sont disposés dans des plans parallèles entre eux, de sorte que le tamis est un tamis plat.

16. Tamis à trieur sous pression selon l'une quelconque des revendications 5 à 15,
**caractérisé en ce que**
le numéro de tamis (w) est situé entre 0,08 et 2 mm.

17. Tamis à trieur sous pression selon l'une quelconque des revendications 5 à 16,
**caractérisé en ce que**
les prolongements (6) s'étendent sensiblement sur toute la longueur des fentes de triage (3).

18. Tamis à trieur sous pression selon l'une quelconque des revendications 5 à 16,
**caractérisé en ce que**
les prolongements (6) présentent de multiples subdivisions dans le sens longitudinal des fentes de triage (3).

19. Tamis à trieur sous pression selon l'une quelconque des revendications 5 à 18,
**caractérisé en ce que**
la forme des prolongements (6) n'est pas homogène le long des fentes de triage (3).

20. Tamis à trieur sous pression selon l'une quelconque des revendications 5 à 19,
**caractérisé en ce que**
la longueur des fentes de triage (3) n'est pas supérieure à 10 mm.
